# EUROPÄISCHE PATENTSCHRIFT

(11) **EP 1 639 866 B1**
(45) Veröffentlichungstag und Bekanntmachung des Hinweises auf die Patenterteilung: **20.08.2008**
(21) Anmeldenummer: 04740212.8
(22) Anmeldetag: 23.06.2004
(51) Int. Cl.: H05B 37/02

(54) **SCHNITTSTELLE FÜR LAMPENBETRIEBSGERÄTE MIT NIEDRIGEN STANDBY-VERLUSTEN**
INTERFACE FOR LAMP OPERATING UNITS WITH LOW STANDBY LOSSES
INTERFACE POUR APPAREILS D'EXPLOITATION DE LAMPES A FAIBLES PERTES EN MODE D'ATTENTE

(30) Priorität: 02.07.2003 DE 10329876
(43) Veröffentlichungstag der Anmeldung: 29.03.2006
(73) Patentinhaber: TridonicAtco GmbH & Co. KG, 6851 Dornbirn (AT)
(72) Erfinder: JUEN, Reinhold, A-6850 Dornbirn (AT)
(74) Vertreter: Rupp, Christian
(86) Internationale Anmeldenummer: PCT/EP2004/006793
(87) Internationale Veröffentlichungsnummer: WO 2005/004552

(56) Entgegenhaltungen:
- GB-A- 2 368 169
- US-A- 4 656 475
- US-A- 4 691 341
- US-A- 6 081 586
- US-A1- 2002 175 637
- US-B1- 6 297 724
- US-B1- 6 388 399

## Beschreibung

Die vorliegende Erfindung bezieht sich allgemein auf Schnittstellen für Lampenbetriebsgeräte, wie beispielsweise elektronische Vorschaltgeräte für Gasentladungslampen. Die Erfindung bezieht sich weiterhin auf Lampenbetriebsgeräte mit solchen Schnittstellen sowie auf Verfahren zur Ansteuerung eines Lampenbetriebsgeräts mittels einer Schnittstelle.

Mittels derartiger Schnittstellen wird es möglich, Signale von einem Bus bzw. einem mit der Netzspannung verbundenen Taster oder Schalter zu einem Lampenbetriebsgerät hin zu übertragen. Dabei ist in der Schnittstelle üblicherweise eine Auswertelogik vorgesehen, die die an den Eingängen der Schnittstelle anliegenden digitalen oder analogen Signale in Steuersignale für das Lampenbetriebsgerät umsetzt. Die der Schnittstelle zugeführten Signale können dabei Befehle (Sollwerte für Stellwerte etc.), aber auch Zustandsinformationen wiedergeben. Insbesondere wenn eine bidirektionale Schnittstelle vorgesehen ist, können Zustandsinformationen von dem Lampenbetriebsgerät zu einem an die Schnittstelle angeschlossenen Bus hin übertragen werden.

Derartige Schnittstellen werden beispielsweise im Zusammenhang mit dem sogenannten DALI (Digital Adressable Lightening Interface)-Industriestandard verwendet.

Aus der DE 197 57 295 A1 ist (siehe dort Fig. 7) ein Beispiel für eine Schnittstelle bekannt, an die wahlweise Signale von einem Taster/Schalter oder aber Digitalsignale von einem Bus angelegt werden können. Im Falle eines angeschlossenen Tasters kann dann ein angeschlossenes elektronisches Vorschaltgerät beispielsweise durch einen Tastendruck ein- bzw. ausgeschaltet werden. Weiterhin kann durch eine entsprechende zeitliche Dauer der Druckbetätigung des Tasters ein Sollwert für eine Helligkeitsregelung erzielt werden, da die angeschlossene Auswertelogik der Schnittstelle die Dauer der Druckbetätigung des Tasters in ein Sollwertsignal für das elektronische Vorschaltgerät (EVG) umsetzt.

Wie in Figur 6 schematisch dargestellt ist zwischen den eingangsseitigen Anschlüssen 1,2 einer derartigen Schnittstelle 12 und dem Betriebsgerät 13 für eine oder mehrere Lampen 14 ein galvanisches Trennelement 4, wie beispielsweise ein Optokoppler, vorgesehen. Die beispielsweise von einem Bus her zugeführten Digitalsignale werden über dieses galvanische Trennelement 4 zu der Auswertelogik 3 hin übertragen, die sich also vom Bus aus gesehen hinter dem galvanischen Trennelement 4 befindet. Da andererseits die Auswertelogik 3 auf eingehende Signale von den Anschlüssen der Schnittstelle 12 hin unverzüglich reagieren muß, besteht beim Stand der Technik das Problem, daß das Lampenbetriebsgerät nie völlig abgeschaltet werden kann, da andernfalls auch die Auswertelogik mit abgeschaltet werden würde. Die Auswertelogik muß somit ständig mit Netzspannung 15 versorgt werden, was sich in entsprechenden Standby-Verlusten (Leistung, die im Standby-Betrieb abfällt) niederschlägt.

Figur 7 zeigt schematisch, wie die Strom-/Spannungsversorgung 27 für die Auswertelogik 3 in dem Vorschaltgerät 13 mittels eines AC/DC-Wandlers 16 auf die Netzspannungsversorgung 15 des Vorschaltgeräts 13 zurückgreift. Weiterhin sind in dem Vorschaltgerät 13 noch schematisch der Wechselrichter 17, der Ausgangstreiber für die Lampe(n) 4 und die mit der Auswertelogik 3 bidirektional kommunizierende Lampensteuerung/-regelung 19 ersichtlich.

Die Standby-Verluste stehen im Widerspruch zu den enormen Bemühungen, die in Sachen Energieeinsparung in der Lampentechnik in letzter Zeit unternommen wurden. Als ein Beispiel sei dabei die WO 02/082618 A1 genannt, die eine Möglichkeit zur Verringerung der Standby-Verluste bei einer DALI-Schnittstelle zeigt. Gemäß diesem Stand der Technik wird ein DALI-Prozessor in einen Standby-Modus versetzt, wenn an dem angeschlossenen DALI-Bus keine Signale übertragen werden. Im übrigen zeigt Fig. 3 der WO 02/082618 A1 ein Beispiel für den allgemein vorherrschenden Trend, daß die Auswertelogik vom DALI-Bus aus gesehen hinter das galvanische Trennelement (Isolation 310 in Fig. 3) angeordnet werden muß.

Aus der US 6,388,399 ist ein Steuerungssystem zur Ansteuerung mehrerer verteilt angeordneter Verbraucher bekannt, bei dem Steuereinheiten vorgesehen sind, welche zur Ansteuerung von ihnen zugeordneten Verbrauchern vorgesehen sind. Die Möglichkeit der Helligkeitssteuerung von Lampen wird dadurch eröffnet, dass durch die Steuereinheiten jeweils ein der gewünschten Helligkeit entsprechendes Steuersignal zwischen 0 und 10 Volt erzeugt wird, welches dann von einem der Steuereinheit nachgeschalteten Lampenbetriebgerät zum Betreiben einer Lampe umgesetzt wird. Die Ausgestaltung der zum Umsetzen des Steuersignals erforderlichen 0-10 Volt-Schnittstelle ist allerdings nicht näher beschrieben.

Die vorliegende Erfindung stellt sich nunmehr die Aufgabe, die Standby-Verluste in einer Schnittstelle für ein Lampenbetriebsgerät zu verringern.

Diese Aufgabe wird durch die Merkmale der unabhängigen Ansprüche gelöst. Die abhängigen Ansprüche bilden den zentralen Gedanken der Erfindung in besonders vorteilhafter Weise weiter.

Gemäß einem ersten Aspekt der Erfindung ist also eine Schnittstelle für ein Lampenbetriebsgerät vorgesehen, die wenigstens einen eingangsseitigen Anschluss für eine Busleitung oder zur Verbindung mit einem Taster bzw. Schalter aufweist. Weiterhin ist eine Auswertelogik zur Verarbeitung von an dem eingangsseitigen Anschluss anliegenden Signalen und zur Erzeugung von ausgangsseitigen Signalen zur Ansteuerung des Lampenbetriebsgeräts vorgesehen. Ein galvanisches Trennelement entkoppelt galvanisch den wenigstens einen eingangsseitigen Anschluss von dem Ausgang der Schnittstelle, an dem ein Lampenbetriebsgerät angeschlossen werden kann. Gemäß diesem Aspekt der Erfindung ist die Auswertelogik auf derjenigen Seite des galvanischen Trennelements angeordnet, die dem eingangsseitigen Anschluss zugewandt ist. Mit anderen Worten, beispielsweise von einem angeschlossenen Bus aus gesehen befindet sich nunmehr die Auswertelogik vor dem galvanischen Trennelement. Dies hat ganz allgemein den Vorteil, daß die Auswertelogik hinsichtlich ihrer Energieversorgung unabhängig von dem (hinter dem galvanischen Trennelement angeordneten) Lampenbetriebsgerät ausgelegt werden kann, so daß beispielsweise das Lampenbetriebsgerät teilweise oder völlig abgeschaltet werden kann und die Auswertelogik dennoch in einen Modus versetzt werden kann, der eine unverzügliche Verarbeitung von an dem Bus eingehenden Signalen ermöglicht.

Die Auswertelogik kann dementsprechend dazu ausgelegt sein, ein angeschlossenes Lampenbetriebsgerät wenigstens teilweise (z.B. nur der Wechselrichter) abzuschalten. Dadurch, daß das Lampenbetriebsgerät nunmehr zumindest teilweise abgeschaltet werden kann (und dennoch garantiert ist, daß eingehende Signale von der Busleitung unverzüglich ausgewertet werden können, ohne daß die zuerst eingehenden Signale nicht erkannt werden) können Standby-Verluste im Lampenbetriebsgerät verringert werden.

Insbesondere kann die Auswertelogik dazu ausgelegt sein, mittels des galvanischen Trennelements Befehle an das angeschlossene Lampenbetriebsgerät zu übermitteln, durch welche Befehle das Lampenbetriebsgerät von der Netzspannung trennbar ist. Das Lampenbetriebsgerät kann beispielsweise mittels eines Relais oder eines Optokoppler-gesteuerten Triacs vom Netz trennbar sein.

Die Auswertelogik kann dabei dazu ausgelegt sein, mittels desselben und/oder mittels eines separaten galvanischen Trennelements Stellwerte an das angeschlossene Lampenbetriebsgerät zu übermitteln. Mit anderen Worten, falls die Möglichkeit der völligen Netztrennung für das Lampenbetriebsgerät vorgesehen ist, können die entsprechenden Befehle für diese Funktion über dieselbe galvanische Trennung oder auch über ein separates galvanisches Trennelement, wie die Stellwertbefehle (beispielsweise Sollwerte für eine Lampenhelligkeitsregelung) übermittelt werden.

Im übrigen kann das galvanische Trennelement dazu ausgelegt sein, in bidirektionaler Weise auch Signale von einem angeschlossenen Lampenbetriebsgerät an die eingangsseitigen Anschlüsse und gegebenenfalls einen daran angeschlossenen Bus zu übermitteln. Derartige Signale sind beispielsweise Zustandsinformationen von dem angeschlossenen Lampenbetriebsgerät, die Istwerte oder aber auch Fehler darstellen können.

Im Ruhezustand, in dem keine Signale übertragen werden, liegt beispielsweise gemäß dem DALI-Standard an den eingangsseitigen Anschlüssen ein Hochpegel-Signal an. Gemäß der Erfindung wird dieses Hochpegel-Signal zur Energieversorgung der Auswertelogik ausgenutzt. Dies wäre offensichtlich nicht möglich, wenn sich wie beim Stand der Technik die Auswertelogik vom Bus aus betrachtet hinter dem galvanischen Trennelement befindet.

Indessen läßt sich die Erfindung auch auf Systeme anwenden, bei denen im Ruhezustand (in dem also keine Signale über den Bus übertragen werden) an den eingangsseitigen Anschlüssen ein Niedrigpegel-Signal anliegt. In diesem Fall wird die Auswertelogik bei einem Wechsel des Bus auf ein Hochpegel-Signal so schnell aktiviert, daß sicher auch die ersten Bits des eingehenden Digitalsignals detektiert werden können.

Gemäß einem weiteren Aspekt der vorliegenden Erfindung ist eine Schnittstelle für ein Lampenbetriebsgerät, wie beispielsweise eine EVG für eine Gasentladungslampe vorgesehen, das eine Auswertelogik aufweist, die mittels wenigstens eines eingangsseitigen Signalanschlusses der Schnittstelle mit Spannung versorgt wird. Dieser Anschluss hat somit eine Doppelfunktion.

Gemäß einem weiteren Aspekt der Erfindung ist ein Lampenbetriebsgerät mit einer derartigen Schnittstelle vorgesehen.

Schließlich schlägt die Erfindung auch ein Verfahren zur Ansteuerung eines Lampenbetriebsgeräts mittels einer Schnittstelle vor, bei dem beispielsweise über eine Busleitung eingehende Signale zuerst beispielsweise durch eine Auswertelogik verarbeitet und in Steuersignale für ein Lampenbetriebsgerät umgesetzt werden, bevor sie mittels eines galvanischen Trennelements zu dem Lampenbetriebsgerät hin übermittelt werden. Die Umsetzung der eingehenden Signale erfolgt also vor der Übertragung der umgesetzten Steuerbefehle über das galavanische Trennelement.

Weitere Merkmale, Vorteile und Eigenschaften der vorliegenden Erfindung werden aus der nunmehr folgenden detaillierten Beschreibung eines Ausführungsbeispiels und unter Bezugnahme auf die Figuren der begleitenden Zeichnungen ersichtlich.
- Fig. 1: zeigt dabei eine schematische Ansicht einer erfindungsgemäßen Schnittstelle für ein Lampenbetriebsgerät,
- Fig. 2: zeigt einen Ausschnitt von Fig. 1, nämlich die Schnittstellenschaltung mit Auswertelogik sowie die galvanische Kopplung für den Fall einer unidirektionalen Schnittstelle,
- Fig. 3: zeigt einen Ausschnitt vergleichbar zu Fig. 2, aber für eine bidirektionale Schnittstelle,
- Fig. 4: zeigt einen Ausschnitt von Fig. 1, nämlich die galvanische Kopplung sowie schematisch die Vorschaltgerät-Elektronik für ein Ausführungsbeispiel der Erfindung, bei dem die Vorschaltgerät-Elektronik lediglich vom Netz getrennt werden kann,
- Fig. 5: zeigt eine Darstellung vergleichbar zu Fig. 4, allerdings für ein Ausführungsbeispiel, bei dem über eine zusätzliche galvanische Kopplung einerseits Stellwerte für eine Lampensteuerung/-regelung und andererseits Rückmeldungen von der Vorschaltgerät-Elektronik übertragen werden können, und
- Fig. 6 und Fig. 7: zeigen Schnittstellen, von denen die vorliegende Erfindung ausgeht.

Wie in Fig. 1 schematisch dargestellt, werden gemäß der Erfindung Steuersignale an wenigstens einem eingangsseitigen Anschluss 1, 2 einer Schnittstellenschaltung 12 angelegt.

Auch wenn in den Ausführungsbeispielen zwei Anschlüsse 1,2 für ein Busleitungspaar oder einen Taster/Schalter gezeigt sind, ist zu betonen, dass sich die vorliegende Erfindung auch auf Schnittstelle zum Anschluss einer einzigen Signalleitung anwenden lässt.

Die Steuersignale können beispielsweise digitale Signale (bspw. gemäß dem DALI-Standard) oder Signale von einem Taster/Schalter sein. In der Schnittstellenschaltung 12 ist eine Auswertelogik 3 vorgesehen, die die an den eingangsseitigen Anschlüssen 1, 2 zugeführten Steuersignale in Ansteuersignale für eine Vorschaltgerät-Elektronik 13 umsetzt. Diese bereits umgesetzten Steuersignale werden von der Auswertelogik 3 über eine galvanische Kopplung, bspw. einen Optokoppler 4 oder einen Übertrager, zu der Vorschaltgerät-Elektronik 13 hin übertragen, wobei die Vorschaltgerät-Elektronik 13 dann wiederum eine oder mehrere Lampen 14 entsprechend ansteuert. Die Vorschaltgerät-Elektronik 13 wird in bekannter Weise mit Netzspannung 15 versorgt.

Dagegen wird gemäß diesem Ausführungsbeispiel die Auswertelogik 3 nicht mittels der Netzspannungsversorgung 15 des Betriebsgeräts (hier Vorschaltgerät), sondern über die eingangsseitigen Anschlüsse 1, 2 (beispielsweise Busleitungen) mit Energie versorgt. Die Auswertelogik 3 ist somit hinsichtlich ihrer Spannungsversorgung unabhängig von der Spannungsversorgung des Betriebsgeräts.

Die Auswertelogik 3 gemäss der Erfindung ist somit Teil der Schnittstelle 3 und nicht mehr wie beim Stand der Technik Teil des Betriebsgeräts 13.

Die Auswertelogik 3 kann bspw. als ASIC, Microcontroller oder DSP ausgeführt sein.

Dabei ist einerseits der Fall möglich, daß im Ruhezustand des Busses (beispielsweise beim DALI-Standard), in dem keine Signale über die Busleitung übertragen werden, an den eingangsseitigen Anschlüssen 1, 2 ein Hochpegel-Signal anliegt (beispielsweise +10 V), das somit eine Spannungsversorgung für die Auswertelogik 3 bildet.

Wenn im Ruhezustand des Busses keine Spannung an den eingangsseitigen Anschlüssen 1, 2 anliegt, ist die Auswertelogik 3 so ausgeführt, daß sie unverzüglich bei einem Wechsel der Busleitung auf ein Hochpegel-Signal durch diesen Spannung erst aktiviert wird (wake-up), wobei diese Aktivierung ausreichend schnell erfolgt, um eine sichere Erfassung des ersten Bits des eingehenden Digitalsignals zu gewährleisten.

Fig. 2 zeigt in einer detaillierten Ansicht die Schnittstellenschaltung 12 mit der Auswertelogik 3 sowie die galvanische Kopplung 4. Die Vorschaltgerät-Elektronik 13 ist dagegen in dieser Fig. 2 (wie auch in der im folgenden erläuterten Fig. 3) nicht weiter beschrieben.

Wie in Fig. 2 ersichtlich werden die an den eingangsseitigen Anschlüssen 1 und 2 eingehenden Steuersignale durch eine Dioden-Schaltung 8 gleichgerichtet.

Beim DALI-Standard liegt bekanntlich im Ruhezustand ein Hochpegel-Signal an den eingangsseitigen Anschlüssen 1, 2 der Schnittstellenschaltung 12 an, so daß dieses Hochpegel-Signal mittels einer Konstantstromquelle 5 (eingeprägter Strom) und einer Diode 7 als Stromversorgung 8 für die Auswertelogik 3 verwendet werden kann.

Im übrigen erfaßt die Auswertelogik 3 mittels eines Spannungsteilers die an den eingangsseitigen Anschlüssen 1, 2 anliegenden Steuersignale (beim DALI-Standard beispielsweise die Flanken der digitalen Signale), setzt sie gemäß einer in der Auswertelogik 3 implementierten Logik in Steuersignale um und führt diese Ausgangs-Steuersignale 23 dem galvanischen Trennelement 4 zu, das gemäß dem Ausführungsbeispiel von Fig. 2 und 3 als Optokoppler ausgeführt ist. Indessen sind auch andere galvanische Trennelemente, wie beispielsweise Übertrager etc., denkbar.

Das Ausführungsbeispiel von Fig. 3 unterscheidet sich von dem gemäß Fig. 2 darin, daß die Schnittstelle 12 insgesamt als bidirektionale Schnittstelle ausgebildet ist. Das heißt, in dem galvanischen Trennelement 4 ist ein erster Zweig 10 zur Übertragung von Signalen oder Befehlen hin zu einem angeschlossenen Betriebsgerät sowie ein zweiter Zweig 9 zur Rückübertragung von Signalen oder Befehlen von einem angeschlossenen Betriebsgerät zu den Anschlüssen 1, 2 vorgesehen. Zusätzlich zu der gemäß Fig. 2 beschriebenen Funktion werden also der Auswertelogik 3 in diesem Fall auch Eingangssignale 25 von dem galvanischen Trennelement 4 her zugeführt, wobei die Auswertelogik 3 nunmehr diese Signale 25 in beispielsweise digitale Bussignale 24 umsetzt und mit diesen Ausgangssignalen 24 einen Bustreiber 11 ansteuert. Die Ausgangssignale von dem Bustreiber 11 können dann mittels der Anschlüsse 1, 2 beispielsweise an eine angeschlossene Busleitung übertragen werden.

Festzuhalten ist also, daß gemäß den Ausführungsbeispielen von Fig. 2 und 3 die Auswertelogik 3 von den eingangsseitigen Anschlüssen 1, 2 der Schnittstelle 12 aus gesehen vor dem galvanischen Trennelement 4 angeordnet und somit echter Bestandteil der Schnittstelle 12 ist. Weiterhin ist festzuhalten, daß die Auswertelogik 3 nicht ausgehend von der Netzspannungsversorgung 15 des Betriebsgeräts 13, sondern ausgehend von den Signal-Eingangsanschlüsse 1, 2 der Schnittstelle 12 mit Spannung versorgt wird.

Bezugnehmend auf Fig. 4 und 5 werden nunmehr im Detail die galvanische Kopplung 4 sowie die relevanten Abschnitte der Vorschaltgerät-Elektronik 13 näher erläutert. Die an die galvanische Kopplung 4 selbstverständlich auch hier angeschlossene Schnittstelle 12 mit der Auswertelogik 3 ist dagegen in Fig. 4 und 5 nicht dargestellt.

Wie in Fig. 4 ersichtlich, kann die galvanische Kopplung 4 als Optokoppler-gesteuerter Triac ausgebildet sein, der je nach Ansteuerung durch die Auswertelogik 3 die gesamte Vorschaltgerät-Elektronik 13 von der Netzspannung 15 trennen kann. In diesem Fall fallen in dem Vorschaltgerät 13 im Standby-Betrieb keine Verluste mehr an.

Selbstverständlich kann auch vorgesehen sein, dass im Standby-Betrieb nur Teile des Vorschaltgeräts 13 (bspw. der Wechselrichter) abgeschaltet werden.

Die Vorschaltgerät-Elektronik 13 ist in Fig. 4 und 5 nur schematisch wiedergegeben und umfaßt insbesondere einen AC/DC-Wandler 16, einen DC/HF-Wechselrichter 17 (beispielsweise eine Halbbrückenschaltung), eine Ausgangstreiberschaltung 18 sowie eine Lampensteuerung/-regelung 19, die beispielsweise Lampenparameter (Strom, Spannung etc.) erfaßt und abhängig von dieser Erfassung gemäß einem Regelalgorithmus den Sollwert für die Hochfrequenz und/oder die DC-Busspannung (Zwischenkreisspannung) 26 vorgibt und bspw. die Schaltfrequenz des Wechselrichters 17 entsprechend einstellt.

Das Ausführungsbeispiel gemäß Fig. 5 ist gegenüber dem von Fig. 4 dahingehend erweitert, daß die Auswertelogik 3 (bekanntlich in Fig. 4 und 5 nicht dargestellt) nicht nur ein galvanisches Trennelement 4 zum Ein-/Ausschalten der Netzspannung 15 für die Vorschaltgerät-Elektronik 13 ansteuert, sondern darüber hinaus auch über dasselbe oder wie in Fig. 5 dargestellt, ein separates galvanisches Trennelement 20 Stellwerte (beispielsweise Sollwerte) für die Lampensteuerung/-regelung 19 und anderer Signale übermittelt.

Darüber hinaus oder alternativ kann das galvanische Trennelement 20 (im Ausführungsbeispiel ein Optokoppler) bidirektional ausgeführt sein und neben dem ersten Übertragungszweig 22 für die Stellwerte auch einen Feedback-Zweig 21 aufweisen, um Zustandsinformationen und/oder Fehlermeldungen von der Lampensteuerung/-regelung 19 oder anderen Bauteilen der Vorschaltgerät-Elektronik 13 über den Zweig 21 des galvanischen Trennelements 20 zu der Auswertelogik 3 hin zu übertragen, so daß diese entsprechende digitale Signale (24 gemäß Fig. 3) an den Anschlüssen 1, 2 der Schnittstelle 12 ausgeben kann.

## Patentansprüche

1. Schnittstelle für ein Lampenbetriebsgerät, aufweisend
- wenigstens einen eingangsseitigen Signalanschluss (1, 2) zum Anschluss einer Busleitung oder zur Verbindung mit einem Taster bzw. Schalter, und
- eine Auswertelogik (3) zur Verarbeitung von an dem wenigstens einen eingangsseitigen Signalanschluss (1, 2) anliegenden Signalen und zur Erzeugung von ausgangsseitigen Signalen zur Ansteuerung des Lampenbetriebsgeräts (13),
**dadurch gekennzeichnet,**
**dass** die Auswertelogik (3) mittels dem wenigstens einen eingangsseitigen Signalanschluss (1, 2) mit Spannung versorgt wird.

2. Schnittstelle nach Anspruch 1, weiterhin aufweisend
- wenigstens ein galvanisches Trennelement (4), um den eingangsseitigen Anschluss (1, 2) galvanisch von dem Lampenbetriebsgerät (13) zu entkoppeln,
wobei die Auswertelogik (3) auf derjenigen Seite des galvanischen Trennelements (4) angeordnet ist, die dem wenigstens einen eingangsseitigen Anschluss (1, 2) zugewandt ist.

3. Schnittstelle nach Anspruch 1 oder 2,
**dadurch gekennzeichnet,**
**dass** die Auswertelogik (3) dazu ausgelegt ist, ein angeschlossenes Lampenbetriebsgerät (13) wenigstens teilweise abzuschalten.

4. Schnittstelle nach Anspruch 3,
**dadurch gekennzeichnet,**
**dass** die Auswertelogik (3) dazu ausgelegt ist, mittels des galvanischen Trennelements (4) Signale bzw. Befehle an das angeschlossene Lampenbetriebsgerät (13) zu übermitteln, durch die dieses von der Netzspannung (15) trennbar ist.

5. Schnittstelle nach Anspruch 3 oder 4,
**dadurch gekennzeichnet,**
**dass** das Lampenbetriebsgeräts (13) mittels eines Relais oder eines optokoppler-gesteuerten Triacs vom Netz trennbar ist.

6. Schnittstelle nach einem der Ansprüche 2 bis 5,
**dadurch gekennzeichnet,**
**dass** die Auswertelogik (13) dazu ausgelegt ist, mittels desselben und/oder mittels eines separaten galvanischen Trennelements (4) Stellwerte an das angeschlossene Lampenbetriebsgerät (13) zu übermitteln.

7. Schnittstelle nach einem der Ansprüche 2 bis 5,
**dadurch gekennzeichnet,**
**dass** das galvanische Trennelement (4) dazu ausgelegt ist, in bidirektionaler Weise auch Signale von einem angeschlossenen Lampenbetriebsgerät (13) an die eingangsseitigen Anschlüsse und ggf. an einen daran angeschlossenen Bus zu übermitteln.

8. Schnittstelle nach einem der vorhergehenden Ansprüche,
**dadurch gekennzeichnet,**
**dass** im Ruhezustand, in dem keine Signale übertragen werden, an den eingangsseitigen Anschlüssen ein Hochpegel-Signal anliegt, das die Auswertelogik (3) mit Energie versorgt.

9. Schnittstelle nach einem der Ansprüche 1 bis 7,
**dadurch gekennzeichnet,**
**dass** im Ruhezustand, in dem keine Signale übertragen werden, an den eingangsseitigen Anschlüssen ein Niedrigpegel-Signal anliegt und die Auswertelogik (3) durch einen Wechsel auf ein Hochpegel-Signal aktivierbar ist.

10. Lampenbetriebsgerät, insbesondere Vorschaltgerät für eine Leuchtstoffröhre, aufweisend eine Schnittstelle (12) nach einem der vorhergehenden Ansprüche.

11. Verfahren zur Ansteuerung eines Lampenbetriebsgeräts über eine Schnittstelle (12), aufweisend die folgenden Schritte:
- Anlegen von Bussignalen oder Taster-/Schaltersignalen an wenigstens einen eingangsseitigen Anschluss (1, 2) der Schnittstelle (12),
- Verarbeitung von an dem eingangsseitigen Anschluss anliegenden Signalen und Erzeugung von ausgangsseitigen Signalen zur Ansteuerung des Lampenbetriebsgeräts (13), und darauf
- Übermittlung der verarbeiteten Ansteuersignale mittels eines galvanischen Trennelements (4) zu dem Lampenbetriebsgerät (13),
**dadurch gekennzeichnet,**
**dass** die Spannungsversorgung zur Verarbeitung der an dem eingangsseitigen Anschluss anliegenden Signale sowie zur Erzeugung der ausgangsseitigen Signale zur Ansteuerung des Lampenbetriebsgeräts (13) über den wenigstens einen eingangsseitigen Signalanschluss (1, 2) erfolgt.

12. Verfahren nach Anspruch 11,
**dadurch gekennzeichnet,**
**dass** mittels des galvanischen Trennelements (4) Signale oder Befehle an das angeschlossene Lampenbetriebsgerät (13) übermittelt werden, durch das dieses von der Netzspannung (15) getrennt wird.

13. Verfahren nach Anspruch 12,
**dadurch gekennzeichnet,**
**dass** das Lampenbetriebsgeräts (13) mittels eines Relais oder eines optokoppler-gesteuerten Triacs vom Netz getrennt wird.

14. Verfahren nach einem der Ansprüche 11 bis 13,
**dadurch gekennzeichnet,**
**dass** mittels des galvanischen Trennelements (4) Stellwerte an das angeschlossene Lampenbetriebsgerät (13) übermittelt werden.

15. Verfahren nach einem der Ansprüche 11 bis 14,
**dadurch gekennzeichnet,**
**dass** Signale von einem angeschlossenen Lampenbetriebsgerät (13) an die eingangsseitigen Anschlüsse (1, 2) und ggf. an einen daran angeschlossenen Bus übermittelt werden.

16. Verfahren nach einem Ansprüche 11 bis 15,
**dadurch gekennzeichnet,**
**dass** im Ruhezustand, in dem keine Signale übertragen werden, an den eingangsseitigen Anschlüssen (1, 2) ein Hochpegel-Signal anliegt, das die Auswertelogik (3) mit Energie versorgt.

17. Verfahren einem der Ansprüche 11 bis 15,
**dadurch gekennzeichnet,**
**dass** im Ruhezustand, in dem keine Signale übertragen werden, an den eingangsseitigen Anschlüssen (1, 2) ein Niedrigpegel-Signal anliegt und die Auswertelogik (3) durch einen Wechsel auf ein Hochpegel-Signal aktiviert wird.

## Claims

1. Interface for a lamp operating device (13),
having
- at least one input-side signal terminal (1, 2) for the connection of a bus line or for connection with a button or switch,
- an evaluation logic (3) for the processing of signals present at the at least one input-side signal terminal (1, 2) and for the generation of output-side signals for the control of the lamp operating device (3),
**characterised in that**,
the evaluation logic (3) is supplied with voltage by means of the at least one input-side signal terminal (1, 2).

2. Interface according to claim 1, further having
- at least one electrical isolation element (4), in order to electrically decouple the input-side terminal (1, 2) from the lamp operating device (13),
wherein the evaluation logic (3) is arranged on that side of the electrical isolation element (4) which is towards the at least one input-side terminal (1, 2),

3. Interface according to claim 1 or 2,
**characterized in that**,
the evaluation logic (3) is configured to at least partially switch off a connected lamp operating device (13).

4. Interface according to claim 3,
**characterized in that**,
the evaluation logic (3) is configured to transmit by means of the electrical isolation element (4) signals or commands to the connected lamp operating device (13) by means of which this device is separable from the mains voltage (15).

5. Interface according to claim 3 or 4,
**characterized in that**,
the lamp operating device (13) is separable from the mains by means of a relay or an optocoupler controlled triac.

6. Interface according to any of claims 2 to 5,
**characterized in that**,
the evaluation logic (13) is configured to transmit setting values to the connected lamp operating device (13) by means of the same and/or by means of a separate electrical isolation element (4).

7. Interface according to any of claims 2 to 5,
**characterized in that**,
the electrical isolation element (4) is configured to transmit, in bi-directional manner, also signals from a connected lamp operating device (13) to the input-side terminals and, if applicable, to a bus connected thereto.

8. Interface according to any preceding claim,
**characterized in that**,
in the idle condition, in which no signals are transmitted, a high level signal is present at the input-side terminals, which signal supplies the evaluation logic (3) with energy.

9. Interface according any of claims 1 to 7,
**characterized in that**,
in the idle condition, in which no signals are transmitted, there is present at the input-side terminals a low level signal, and the evaluation logic (3) can be activated by means of a change to a high level signal.

10. Lamp operating device, in particular ballast for a fluorescent tube, having an interface (12) in accordance with any preceding claim.

11. Method for the control of a lamp operating device via an interface (12), having the following steps:
- application of bus signals or button/switch signals to at least one input-side terminal (1, 2) of the interface (12),
- processing of signals present at the input-side terminal and generation of output-side signals for the control of the lamp operating device (13), and thereupon
- transmission of the processed control signals by means of an electrical isolation element (4) to the lamp operating device (13),
**characterized in that**,
the voltage supply for the processing of the signals present at the input-side terminal and for the generation of the output-side signals for the control of the lamp operating device (13) is effected via the at least one input-side signal terminal (1,2).

12. Method according to claim 11,
**characterized in that**,
by means of the electrical isolation element (4) signals or commands are transmitted to the connected lamp operating device (13), by means of which this device is separated from the mains voltage (15).

13. Method according to claim 12,
**characterized in that**,
the lamp operating device (13) is separated from the mains by means of a relay or an optocoupler controlled triac.

14. Method according to any of claims 11 to 13,
**characterized in that**,
by means of the electrical isolation element (4) setting values are transmitted to the connected lamp operating device (13).

15. Method according to any of claims 11 to 14,
**characterized in that**,
signals are transmitted from a connected lamp operating device (13) to the input-side terminals (1, 2) and, if applicable, to a bus connected thereto.

16. Method according to any of claims 11 to 15,
**characterized in that**,
in the idle condition, in which no signals are transmitted, a high level signal is present at the input-side terminals (1, 2), which signal supplies the evaluation logic (3) with energy.

17. Method according to any of claims 11 to 15,
**characterized in that**,
in the idle condition, in which no signals are transmitted, a low level signal is present at the input-side terminals (1, 2) and the evaluation logic (3) is activated by means of a change to a high level signal.

## Revendications

1. Interface pour un appareil d'alimentation de lampe, présentant
- au moins un branchement de signal d'entrée (1,2) pour le branchement d'un bus ou pour une connexion avec un interrupteur ou commutateur, et
- une logique d'évaluation (3) pour le traitement de signaux présents à ledit au moins un branchement de signal d'entrée (1,2) et pour la production de signaux de sortie pour la commande de l'appareil d'alimentation de lampe (13),
**caractérisée en ce que** la logique d'évaluation (3) est alimentée en tension par ledit moins un branchement de signal d'entrée (1,2).

2. Interface selon la revendication 1, présentant en outre
- au moins un élément d'isolation galvanique (4) pour découpler galvaniquement le branchement d'entrée (1,2) de l'appareil d'alimentation de lampe (13),
la logique d'évaluation (3) étant disposée du côté de l'élément d'isolation galvanique (4) qui est orienté vers ledit au moins un branchement d'entrée (1,2).

3. Interface selon la revendication 1 ou 2,
**caractérisée en ce que** la logique d'évaluation (3) est configurée pour éteindre au moins partiellement un appareil d'alimentation de lampe (13) connecté.

4. Interface selon la revendication 3,
**caractérisée en ce que** la logique d'évaluation (3) est configurée pour transmettre par l'intermédiaire de l'élément d'isolation galvanique (4) des signaux ou des instructions à l'appareil d'alimentation de lampe (13) connecté, par lesquels ledit appareil d'alimentation de lampe peut être coupé de la tension de réseau (15).

5. Interface selon la revendication 3 ou 4,
**caractérisée en ce que** l'appareil d'alimentation de lampe (13) peut être coupé du réseau par un relais ou par un triac commandé par optocoupleur.

6. Interface selon l'une des revendications 2 à 5,
**caractérisée en ce que** la logique d'évaluation (3) est configurée pour transmettre des valeurs de réglage à l'appareil d'alimentation de lampe (13) connecté par l'intermédiaire du même et/ou par l'intermédiaire d'un élément d'isolation galvanique séparé (4).

7. Interface selon l'une des revendications 2 à 5,
**caractérisée en ce que** l'élément d'isolation galvanique (4) est configuré pour transmettre de manière bidirectionnelle également des signaux d'un appareil d'alimentation de lampe (13) connecté aux branchements d'entrée ou le cas échéant à un bus qui y est connecté.

8. Interface selon l'une des revendications précédentes,
**caractérisée en ce que** au repos, pendant lequel aucuns signaux ne sont transmis, un signal de niveau haut, qui alimente en énergie la logique d'évaluation (3), est présent aux branchements d'entrée.

9. Interface selon l'une des revendications 1 à 7,
**caractérisée en ce que** au repos, pendant lequel aucuns signaux ne sont transmis, un signal de niveau bas est présent aux branchements d'entrée et la logique d'évaluation (3) est activable par un changement sur un signal de niveau haut.

10. Appareil d'alimentation de lampe, en particulier ballast pour tubes fluorescents, présentant une interface (12) selon l'une des revendications précédentes.

11. Procédé de commande d'un appareil d'alimentation de lampe par une interface (12), présentant les étapes suivantes:
- application de signaux de bus ou de signaux d'interrupteur /de commutateur à au moins un branchement d'entrée (1,2) de l'interface (12),
- traitement de signaux présents au branchement d'entrée et production de signaux de sortie pour la commande de l'appareil d'alimentation de lampe (13), et
- transmission des signaux de commande traités à l'appareil d'alimentation de lampe (13) par un élément d'isolation galvanique (4),
**caractérisé en ce que** l'alimentation en courant électrique pour le traitement des signaux présents au branchement d'entrée ainsi que pour la production de signaux de sortie pour la commande de l'appareil d'alimentation de lampe (13) s'effectue par ledit au moins un branchement de signal (1,2) d'entrée.

12. Procédé selon la revendication 11,
**caractérisé en ce que** les signaux ou les instructions sont transmis à l'appareil d'alimentation de lampe connecté par l'intermédiaire de l'élément d'isolation galvanique (4), par lequel celui-ci est isolé de la tension de réseau (15).

13. Procédé selon la revendication 12,
**caractérisé en ce que** l'appareil d'alimentation de lampe (13) est coupé du réseau par un relais ou par un triac commandé par optocoupleur.

14. Procédé selon l'une des revendications 11 à 13
**caractérisé en ce que** des valeurs de réglage sont transmises à l'appareil d'alimentation de lampe connecté (13) par l'élément d'isolation galvanique (4)

15. Procédé selon l'une des revendications 11 à 14
**caractérisé en ce que** des signaux sont transmis d'un appareil d'alimentation de lampe connecté (13) aux branchements d'entrée (1,2) et le cas échéant au bus qui y est connecté.

16. Procédé selon l'une des revendications 11 à 15,
**caractérisé en ce que** au repos, pendant lequel aucuns signaux ne sont transmis, un signal de niveau haut, qui alimente en énergie la logique d'évaluation (3), est présent aux branchements d'entrée (1,2)

17. Procédé selon l'une des revendications 11 à 15
**caractérisé en ce que** au repos, pendant lequel aucuns signaux ne sont transmis, un signal de niveau bas est présent aux branchements d'entrée (1,2) et la logique d'évaluation (3) est activé par un changement à un signal de niveau haut.
